# FASCICULE DE BREVET EUROPEEN

(11) **EP 0 163 793 B1**
(45) Date de publication et mention de la délivrance du brevet: **14.03.1990**
(21) Numéro de dépôt: 84401191.6
(22) Date de dépôt: 08.06.1984
(51) Int. Cl.: A63B 35/12

(54) **Appareil individuel de plongée sous-marine**
Unabhängiges Tauchgerät
Individual scuba-diving apparatus

(43) Date de publication de la demande: 11.12.1985
(73) Titulaire: GROUPE DESIGN M B D, F-93177 Bagnolet Cedex (FR)
(72) Inventeur: Galimand, Patrice, F-94380 Chilly-Mazarin (FR)
(74) Mandataire: Rinuy, Santarelli

(56) Documents cités:
- DE-A- 2 445 324
- US-A- 3 014 448
- US-A- 3 034 467
- US-A- 3 329 118
- US-A- 3 916 814
- US-A- 3 995 578

## Description

La présente invention a pour objet un appareil individuel de plongée sous-marine.

On connaît les engins propulseurs en forme de torpille tractant les plongeurs.

Bien qu'ils soient de conception et de réalisation simples et fiables, ces engins sont manoeuvrés "à bout de bras" ce qui a pour conséquences des inconvénients non négligeables: une indisponibilité des bras; une gêne de la visibilité (position de l'engin dans le champ, flux de l'hélice); un déplacement non instinctif du plongeur; l'engin étant tenu à bout de bras, c'est l'orientation du propulseur qui entraîne le plongeur. De plus, l'engin propulseur étant en flottaison positive, dès que le plongeur l'abandonne il est obligé de la maintenir au fond par un moyen quelconque, afin de pouvoir le récupérer ultérieurement.

On connaît également d'autres appareils individuels de plongée sous-marine par les documents US-A-3 034 467, DE-A-2 445 324, US-A-3 995 578, US-A-3 329 118, US-A- 3 916 814 et US-A-3 014 448.

Le document DE-A-2 445 324 déccit un appareil pour déplacer une personne dans l'eau, comportant un moteur électrique à hélice, un carénage dans lequel est logé ce moteur électrique à hélice, deux batteries pour alimenter le moteur, un ou deux container pour loger les batteries respectives contre la surface latérale du carénage à l'opposé l'une de l'autre, et des moyens de fixation qui sont faits soit pour que l'appareil se fixe sur le dos de la personne, soit sur une partie du thorax, soit sur une ou plusieurs bouteille(s) d'air, elle(s)-même(s) fixée(s) sur le corps de la personne.

Le document US-A-3 034 467 déccit un appareil de propulsion sous-marine comportant des moyens de maintien sur le dos d'un plongeur; une bouteille d'air; un moteur électrique à hélice; une batterie pour alimenter le moteur; un container dans lequel sont logés respectivement à l'avant et à l'arrière la batterie et une partie du moteur, celui-ci traversant la paroi arrière du container de telle sorte que son hélice se trouve derrière le container; et un dispositif protecteur entourant l'hélice.

La présente invention remédie aux inconvénients des engins propulseurs en forme de torpille et vise à résoudre le problème technique de concilier sur un même appareil individuel de plongée sous-marine l'existence de moyens de propulsion et de moyens de respiration, de telle sorte qu'ile constitue un appareil autonome de propulsion et de respiration.

L'invention propose un appareil individuel de plongée sous-marine comportant des moyens de maintien sur le dos d'un plongeur, au moins une bouteille d'air, un moteur électrique à hélice, un carénage dans lequel est logé ce moteur électrique à hélice disposé le long de la bouteille d'air à l'opposé des moyens de maintien sur le dos d'un plongeur, une source autonome d'énergie électrique pour alimenter le moteur, et un container dans lequel est logée cette source autonome d'énergie électrique, disposé dans le prolongement arrière de la bouteille d'air.

La technique des matériaux composites à servi à l'évolution de nombreux domaines et entre autres celui des bouteilles de gaz comprimé constituées d'une coque interne en alliage léger renforcée par un bobinage externe en fibre de verre par exemple.

Cette technique permet d'obtenir un récipient de stockage de l'air très résistant (la pression d'utilisation pouvant être par exemple de 300 bars au lieu des 200 bars en usage actuellement avec les bouteilles acier) et une économie de poids importante.

L'invention développe plus avant l'application de la technique des matériaux composites aux bouteilles de gaz comprimé en visant, outre l'économie de poids, une économie de volume extérieur de bouteilles pour contribuer à concilier, sur un même appareil de plongée sous-marine, l'existence de moyens de respiration et de moyens de propulsion.

L'invention vise plus particulièrement mais non exclusivement, des bouteilles réalisées à partir d'une âme métallique, de préférence en alliage d'aluminium, cette âme étant frettée au moyen d'une stratification par enroulement filamentaire, fibre de verre ou fibre de carbone, suivant le niveau de performance recherché.

L'appareil selon l'invention comprend un module respiratoire et un module propulseur séparables à volonté, le module propulseur pouvant être largué sans modification de l'équilibre poids/volume.

De plus, certains éléments de ces modules peuvent être avantageusement prévus dans le prolongement les uns des autres sans nuire à la longueur hors tout de l'appareil.

De toute manière, l'organisation de l'ensemble des deux modules est prévue pour que son encombrement général soit conciliable avec des performances de plongée satisfaisantes, sont poids restant au plus égal au poids d'un scaphandre usuel dit "bi-acier" tout en gardant une autonomie respiratoire au moins égale à celle de ce scaphandre.

D'autres caractéristiques et avantages de la présente invention ressortiront de la description qui va suivre. faite en regard des dessins annexés, sur lesquels:
la figure 1 est une vue en élévation latérale d'un appareil selon l'invention;
la figure 2 est une vue en plan, par le dessus, de ce même appareil;
la figure 3 en est une vue en coupe longitudinale;
la figure 4 représente deux demi-coupes suivant les lignes A-A et B-B de la figure 3;
la figure 5 est une vue partielle et en coupe de l'appareil selon l'invention, suivant la ligne C-C de la figure 3;
la figure 6 est une vue en perspective d'une commande manuelle du moteur du module de propulsion, des éléments intérieurs à cette commande étant également représentés;
les figures 7, 8 et 9 montrent la commande disposée sur la main du plongeur, de manière à permettre une action par le pouce de la main, suivant un mouvement se situant dans le plan du profil de la main; et
les figures 10, 11 et 12 montrent le déplacement sous l'eau d'un plongeur équipé d'un appareil individuel de plongée sous-marine selon l'invention.

Dans la forme de réalisation représentée, un appareil selon l'invention comprend deux modules pouvant être séparés à volonté:
Un module respiratoire (MR) comprenant un berceau (1), un dosseret (2) et deux bouteilles à air (3) reçues dans deux douilles (1A) fixées au berceau.
Un module propulseur (MP), comprenant un moteur (4) à hélice (4A) et son carénage (5), un container (6) pour une source autonome d'énergie électrique (batteries d'accumulateurs secs) et une commande autonome (7) (figures 6 à 9).

Le container (6) est double et vient avantageusement dans le prolongement des douilles (1A). Une telle disposition rend les mains libres et ne change pas les habitudes de plongée.

Elle préserve la sécurité du plongeur, le module propulseur (MP) pouvant être largué à volonté, sans modification de l'équilibre poids/volume, par une commande de largage à tringles (8) dont des becs (8A) peuvent venir porter sur des oreilles (8B) situées sur la périphérie du container double (6).

Le module propulseur est taré en flottaison positive de façon à être récupérable.

Le berceau (1) réalisé, de préférence, en un matériau de faible densité et de résistance mécanique élevée suivant par exemple la technique des thermoplastiques allégés, comprend des éléments lui permettant d'assurer plusieurs fonctions.

Des fourreaux (9) de ce berceau dans lesquels sont glissés les cols des bouteilles permettent de maintenir celles-ci dans leur entraxe.

Un tenon (10) du berceau est destiné à s'emboîter dans une mortaise (11) pratiquée dans un pontet de liaison (12) reliant les deux douilles (1A) de réception des bouteilles et s'y trouve immobilisé par une vis (13).

Le berceaux porte, de plus, un loquet (14) articulé à l'encontre d'un ressort (15) et sur lequel vient se verrouiller un crochet (16) du carénage (5) du module de propulsion qui trouve sa place entre les deux douilles (1A) et contre le berceau (1). Le berceau montre une dépression (17) permettant l'enclenchement ou la libération du crochet (16) du carénage par glissement dans cette dépression.

La libération du crochet (16) signifie le largage du module de propulsion (MP) le loquet (14) actionné dans ce dans à l'encontre de son ressort (15) produisant également une poussée des tringles (8) sur les oreilles (8B) du container (6).

Le plongeur peut donc, si nécessaire, larguer le module propulseur sans pour autant changer son équilibre de flottaison. L'utilisation du module respiratoire (MR) seul est ainsi possible en plongée.

Sur sa face opposée au carénage moteur, le berceau (1) montre un compartiment à lest (1B) permettant d'ajuster la flottaison de l'appareil de façon à être très légèrement négative à pleine charge (par exemple descente de bouteilles supplémentaires sur un lieu donné).

Le berceau comprend, par ailleurs, une poignée de portage (18) et des éléments de liaison avec le dosseret-support (2) qui est en deux parties.

Les deux parties de dosseret-support assurent le maintien de l'appareil au moyen de cinq sangles réglables de manière à être ajustées et à limiter son déplacement sur le dos du plongeur. Deux sangles d'épaules (réglage en hauteur sur le buste), deux sangles d'entrejambe assurant le tirage vers le bas et une sangle de ceinture assurant la liaison des quatre précédentes et la stabilité transversale de l'appareil.

Le volume du container de batterie (6) à deux corps, est calculé de façon à ce que l'ensemble de batteries se trouve en flottaison positive. Il est également de préférence réalisé suivant la technique des thermoplastiques allégés.

Un couvercle (19) en alliage d'aluminium et un joint (20) torique assurent l'étanchéité sur une portée métallique (21) surmoulée dans chaque corps du container. Un jonc (22) en acier inoxydable assure le verrouillage.

Une double pénétration des portées (21) des corps du container de batteries (6) dans des gorges circulaires (23) pratiquées dans les culots des douilles (1A) de réception des bouteilles, assure le centrage et le guidage des modules.

Comme décrit plus haut, le loguet (14) assure le déverrouillage des deux modulés, au moyen des tringleries de largage (8).

Le moteur électrique basse tension (4) accouplé à un réducteur, assure une rotation lente de l'hélice. Une régulation électronique lui est associée, afin d'optimiser la consommation (écrêtage des pointes de puissance absorbée au démarrage, régulation de la tension distribuée, sécurité en cas de blocage de l'hélice).

Le carénage (5) du moteur (4) à hélice (4A) est de préférence réalisé suivant la même technologie que le berceau (1). Il comprend une grille de protection (5A) de l'hélice, une réserve de flottaison (égale au poids du moteur) et deux ailerons de stabilisation (24). Ces derniers ont pour but de rendre concourant l'effort de traction et le centre de gravité du plongeur, et de combattre le couple créé par le sens de rotation de l'hélice.

Les ailerons participent, de plus, au maintien de l'ensemble moteur-hélice à l'intérieur du carénage qui est de préférence circulaire.

La solidarisation carénage moteur (5)-container double de batteries (6) se fait par le blocage quart de tour d'un verrou (26) sur une portée (27) prisonnière du container (6).

Le verrou (26) tourne autour d'un tube intermédiaire (28) à segment qui assure l'étanchéité et le passage de la connexion électrique entre batteries, moteur et commande. Cette connexion sert aussi de liaison électrique pour opérer la recharge des batteries.

Le passage de la connexion électrique est également assuré par un canal (29) du container double (6) et un canal (30) du carénage (5). Un puits (31) relie le canal (30) au moteur et ce puits est pratiqué dans une entretoise (32) de maintien principal du moteur.

Les batteries (33) maintenues entre deux boîtiers (34) sont contenues dans les deux corps du container (6). Les accumulateurs secs constituant les batteries sont de préférence du type nickel-cadmium, à plaques extra minces. Le choix de ce type d'accumulateurs est fait en raison, notamment, de leurs caractéristiques d'étanchéité, d'absence totale de maintenance, de stabilité de la tension en décharge, même à fort régime, d'insensibilité aux surcharges importantes, de leurs excellentes performances de -40°C à +50°C, de leur résistance aux chocs et vibrations, de la modularité de leurs éléments pour la constitution de blocs d'alimentation et de leur durée de vie.

La capacité d'ensemble est calculée pour une durée de 1 h 30, correspondant à l'emploi d'une bouteille de 2,4 m³, la plus couramment utilisée par les plongeurs.

Compte tenu de la puissance absorbée par le moteur, la capacité d'ensemble des batteries est prévue pour convrir en continu l'autonomie respiratoire, y compris les paliers de décompression, et sans l'utilisation de la réserve de sécurité.

La commande (7), dont le fil de liaison (35) aboutit en (36) à l'extrémité du canal (30) du carénage (5) est réalisée par un surmoulage d'élastomère (37) d'un contacteur du type couche mince déformable (38). Elle assure l'alimentation d'une bobine d'un relais monostable de puissance (non représentée) mettant le moteur sous tension.

Le surmoulage (37) a la forme générale d'une portion de boucle laquelle est complétée par une bande (39) de préférence à moyen d'attache par pression (40). L'ensemble de la boucle peut être disposée autour de la main du plongeur de manière que le pouce puisse agir sur le contacteur, non pas suivant le mouvement naturel de préhension, mais suivant un mouvement se situant dans le plan du profil de la main, ceci notamment afin d'éviter toute commande intempestive d'une main se crispant involontairement.

Cette commande, par appui du pouce dans le plan du profil de la main, autorise une préhension volontaire par les autres doigts se refermant vers la paume.

La commande est de préférence utilisée par l'autre main que la main habituelle (main gauche pour le droitier; main droite pour le gaucher) de manière à laisser libre la main la plus habile.

L'appareil individuel de plongée sous-marine selon l'invention présente donc les avantages suivants:
disponibilité def mains;
simplification du déplacement sous l'eau;
même habitude de plongée; déplacement instinctif (figures 10, 11 et 12);
autonomie respiratoire comparable aux bouteilles existantes;
sécurité du plongeur dans toutes les phases de plongée.
encombrement et poids aussi rébuits que possible comparables à un scaphandre automome du type "bi-acier";
commande autonome;
stockage et renouvellement de l'énergie et de l'air par l'utilisateur;
construction adaptée au milieu marin.

Il est bien entendu enfin que la présente invention n'a été décrite et représentée qu'à titre d'exemple préférentiel et que l'on pourra apporter des équivalences dans ses éléments constitutifs sans, pour autant, sortir du cadre de l'invention.

Ces ainsi que toute chose égale par ailleurs, le nombre de bouteilles peut être variable suivant l'utilisation, soit une, deux ou plusieurs.

## Revendications

1. Appareil individuel de plongée sous-marine comportant des moyens (2) de maintien sur le dos d'un plongeur, au moins une bouteille d'air (3), un moteur électrique (4) à hélice (4A), un carénage (5) dans lequel est logé ce moteur électrique à hélice disposé le long de la bouteille d'air (3) à l'opposé des moyens (2) de maintien sur le dos d'un plongeur, une source autonome d'énergie électrique (33) pour alimenter le moteur, et un container (6) dans lequel est logée cette source autonome d'énergie électrique; cet appareil étant caractérisé en ce que ledit container (6) est disposé dans le prolongement arrière de la bouteille d'air (3).

. 2. Appareil selon la revendication 1, caractérisé en ce que ladite bouteille d'air (3) est réalisée à partir d'une âme métallique fréttée au moyen d'une stratification par enroulement filamentaire.

3. Appareil selon l'une quelconque des revendications 1 ou 2, caractérisé en ce que lesdits carénage (5) et container (6) sont solidarisés et réalisent avec les éléments qu'ils logent un module propulseur (MP), ce module étant monté de façon amovible sur le reste de l'appareil, dit module respiratoire (MR).

4. Appareil selon la revendication 1, caractérisé en ce qu'il comporte deux bouteilles d'air; un berceau (1) et un couple de douilles (1A) maintenant ces bouteilles d'air dans leur entraxe; des moyens (2) de maintien de l'appareil sur le dos d'un plongeur, liés au berceau; ledit container (3) étant double et venant dans le prolongement de douilles, c'est-à-dire dans le prolongement arrière de chacune des bouteilles d'air; tandis que ledit carénage (5) trouve sa place entre les deux douilles et entre les deux bouteilles, contre le berceau.

5. Appareil selon la revendication 4, caractérisé en ce que lesdites bouteilles d'air (3) sont réalisées chacune à partir d'une âme métallique frêtée au moyen d'une stratification par enroulement filamentaire.

6. Appareil selon l'une quelconque des revendications 4 ou 5, caractérisé en ce que lesdits carénage (5) et container (6) sont solidarisés et réalisent avec les éléments qu'ils logent un module propulseur (MP), ce module étant monté de façon amovible sur le reste de l'appareil, dit module respiratoire (MR).

7. Appareil selon la revendication 6, caractérisé en ce qu'une gorge (23) est pratiquée dans le culot desdites douilles (1A) tandis que chacun des corps du container est muni d'une portée (21), chaque portée étant destinée à pénétrer dans la gorge correspondante, la pénétration des portées dans les gorges assurant le guidage des deux modules ainsi que leur centrage; et en ce que le berceau porte un loquet articulé (14) servant au verrouillage d'un crochet (16) du carénage (5), la libération du crochet déclenchant le largage du module propulseur (MP), des moyens de largage complémentaires (8), agissant en poussée sur le container (6), étant également actionnés par la libération du crochet (16).

8. Appareil selon la revendication 7, caractérisé en ce que lesdits moyens de largage complémentaires comportent des tringles (8) dont les becs (8A) viennent porter sur la périphérie du container à deux corps (6).

9. Appareil selon l'une quelconque des revendications 7 ou 8, caractérisé en ce que le berceau présente une dépression (17) permettant l'enclenchement ou la libération du crochet (16) du carénage par glissement dans cette dépression.

10. Appareil selon l'une quelconque des revendications 3 ou 6 à 9, caractérisé en ce qu'un tube central segmenté (28) assure de façon étanche le passage des connections électriques entre ladite source autonome d'énergie électrique et ledit moteur électrique et sa commande, un verrou (26) tournant autour du tube central, assurant la solidarisation du carénage et du container.

11. Appareil selon la revendication 10, caractérisé en ce que ledit passage des connections électriques qu'assure le tube central (28) est adapté à être utilisé en tant que liaison électrique pour opérer la recharge des sources autonomes d'énergie électrique.

12. Appareil selon l'une quelconque des revendications 3 ou 6 à 11 caractérisé en ce qu'il est adapté à ce- que le module propulseur (MP) soit largable sans modification de son équilibre poids/ volume.

13. Appareil selon l'une quelconque des revendications 3 ou 6 à 12, caractérisé en ce que le volume du container (6) est adapté à ce qu'il soit, avec sont contenu, en flottaison positive, une réserve de flottaison égale au poids du moteur étant également prévue, le module propulseur (MP) étant ainsi taré en flottaison positive, de façon à être récupérable.

14. Appareil selon l'une quelconque des revendications 6 à 12 caractérisé en ce que le volume du container (6) est adapté à ce qu'il soit, avec son contenu, en flottaison positive, une réserve de flottaison égale au poids du moteur étant également prévue, le module propulseur (MP) étant ainsi taré en flottaison positive, de façon à être récupérable; et en ce que le berceau présente un compartiment à lest (1B) permettant d'ajuster la flottaison de l'appareil de façon à ce qu'elle soit très légèrement négative à pleine charge.

15. Appareil selon l'une quelconque des revendications 4 à 14, caractérisé en ce que le berceau comporte une poignée de portage (18); des fourreaux (9) de réception des cols des bouteilles et un tenon (10) d'emboîtage dans une mortaise (11) pratiquée dans un pontet de liaison (12) reliant les deux douilles (1A); et des éléments de liaison avec un dosseret support (2) assurant le maintien de l'appareil au moyen de cinq sangles réglables, deux sangles d'épaule, pour le réglage en hauteur sur le buste, deux sangles d'entre-jambes assurant le tirage vers le bas, une sangle de ceinture assurant la liaison des quatre sangles précédentes et la stabilité transversale de l'appareil.

16. Appareil selon l'une quelconque des revendications 1 à 15, caractérisé en ce que des ailerons de stabilisation (24) sont prévus dans le carénage (5).

17. Appareil selon l'une quelconque des revendications 1 à 16, caractérisè en ce que la commande du moteur est réalisée par un surmoulage (37) d'un contacteur (38), ledit surmoulage ayant la forme générale d'une portion de boucle complété par une bande (39) à moyens d'attache par pression (40), l'ensemble de la boucle étant destiné à être disposé autour de la main du plongeur de manière que le pouce puisse agir sur le contacteur suivant un mouvement se situant dans le plan du profil de la main.

18. Appareil selon l'une quelconque des revendications 1 à 17, caractérisé en ce que le container (6) contient de manière étanche des batteries (33) d'accumulateurs secs du type Nickel-Cadmium.

## Patentansprüche

1. Unabhängiges Tauchgerät mit Mitteln (2) zum Haltern auf dem Rücken eines Tauchers, wenigstens einer Luftflasche (3), einem Elektromotor (4) mit Schraube (4A), einer Verkleidung (5), in welcher der Elektromotor mit Schraube aufgenommen und entlang der Luftflasche (3) gegenüber den Mitteln (2) zum Haltern auf dem Rücken eines Tauchers angeordnet ist, einer unabhängigen elektrischen Energiequelle (33) zum Speisen des Motors und einem Behälter (6), in dem diese unabhängige elektrische Energiequelle aufgenommen ist, dadurch gekennzeichnet, daß der Behälter (6) in hinterer Verlängerung der Luftflasche (3) angeordnet ist.

2. Gerät nach Anspruch 1, dadurch gekennzeichnet, daß die Luftflasche (3) aus einem mittels einer Schichtung durch Umwickeln mit Draht armierten metallischen Stegblech gebildet ist.

3. Gerät nach einem der Ansprüche 1 oder 2, dadurch gekennzeichnet, daß die Verkleidung (5) und der Behälter (6) miteinander verbunden sind und mit den sie aufnehmenden Elementen einen Vortriebsmodul (MP) bilden, der abnehmbar auf dem als Atmungsmodul (MR) bezeichneten Rest des Geräts befestigt ist.

4. Gerät nach Anspruch 1, dadurch gekenzeichnet, daß zwei Luftflaschen, ein Träger (1) und ein Paar Hülsen (1A), welche die Luftflaschen in ihrem Abstand halten, sowie auf dem Träger befestigte Mittel (2) zum Haltern des Gerätes auf dem Rücken eines Tauchers vorgesehen sind, wobei der Behälter (6) doppelt und in Verlängerung der Hülsen, d. h. in Verlängerung jeder Luftflasche nach hinten, vorliegt, hingegen die Verkleidung (5) ihren Platz auf dem Träger zwischen den beiden Hülsen und den beiden Flaschen findet.

5. Gerät nach Anspruch 4, dadurch gekennzeichnet, daß jede Luftflasche (3) aus einem mittels einer Schichtung durch Umwickeln mit Draht armierten metallischen Stegblech gebildet ist.

6. Gerät nach einem der Ansprüche 4 oder 5, dadurch gekennzeichnet, daß die Verkleidung (5) und der Behälter (6) miteinander verbunden sind und mit den sie aufnehmenden Elementen einen Vortriebsmodul (MP) bilden, der abnehmbar auf dem Als Atmungsmodul (MR) bezeichneten Rest des Geräts befestigt ist.

7. Gerät nach Anspruch 6, dadurch gekennzeichnet, daß im Sockel der Hülsen (1A) eine Vertiefung (23) angebracht ist, jeder Behälterkörper mit einer Anlage (21) versehen ist, die jeweils in die entsprechende Vertiefung einschiebbar ist, wobei das Einschieben der Anlagen in die Vertiefungen die Führung und Zentrierung der beiden Module gewährleistet, und der Sattel eine verschwenkbare Klinke (14) aufweist, die zum Verriegeln eines Hakens (16) der Verkleidung (5) dient, wobei die Freigabe des Hakens eine Freigabe des Vortriebsmoduls (MP) bewirkt und komplementäre Freigabemittel (8), die durch Druck auf den Behälter (6) wirken, gleichfalls durch die Freigabe des Hakens (16) betätigt werden.

8. Gerät nach Anspruch 7, dadurch gekennzeichnet, daß die komplementären Freigabemittel ein Gestänge (8) umfassen, dessen Enden (8A) gegen den Umfang des Behälters mit zwei Gehäusen (6) anliegen.

9. Gerät nach einem der Anspruch 7 oder 8, dadurch gekennzeichnet, daß der Träger eine Vertiefung (17) aufweist, die das Verrasten oder die Freigabe des Hakens (16) der Verkleidung durch ein Verschieben in ihr gestattet.

10. Gerät nach einem der Ansprüche 3 oder 6 bis 9, dadurch gekennzeichnet, daß ein zentrales, in Segemente geteiltes Rohr (28) einen abgedichteten Durchgang der elektrischen Leitungen zwischen der unabhängigen elektrischen Energiequelle und dem Elektromotor sowie dessen Steuerung gewährleistet, wobei ein um dieses zentrale Rohr drehbarer Riegel (26) die Befestigung zwischen Verkleidung und Behälter sicherstellt.

11. Gerät nach Anspruch 10, dadurch gekennzeichnet, daß der durch das zentrale Rohr (28) sichergestellte Durchgang der elektrischen Leitungen auch zur Benutzung als elektrische Verbindung zum Aufladen der unabhängigen elektrischen Energiequellen eingerichtet ist.

12. Gerät nach einem der Ansprüche 3 oder 6 bis 11, dadurch gekennzeichnet, daß es so ausgebildet ist, daß ohne Änderung seines Gewicht/Volumen-Gleichgewichts der Vortriebsmodul (MP) abwerfbar ist.

13. Gerät nach einem der Ansprüche 3 oder 6 bis 12, dadurch gekennzeichnet, daß das Volumen des Behälters (6) so eingerichtet ist, daß er zusammen mit seinem Inhalt, bei positive Flottiereigenschaften, eine dem Gewicht des ebenfalls vorgesehene Motors entsprechende Flottierreserve aufweist, wodurch der Vortriebsmodul (MP) für positives Flottieren ausgelegt und damit bergungsfähig ist.

14. Gerät nach einem der Ansprüche 6 bis 12, dadurch gekennzeichet, daß das Volumen des Behälters (6) so eingerichtet ist, daß er zusammen mit seinem Inhalt, bei positiven Flottiereigenschaften, eine dem Gewicht des ebenfalls vorgesehenen Motors entsprechende Flottierreserve aufweist, wodurch der Vortriebsmodul (MP) für positives Flottieren ausgelegt und damit bergungsfähig ist, und daß der Träger mit einem Ballastabschnitt (1B) versehen ist, der ein Einstellen der Flottiereigenschaften des Gerätes derart ermöglicht, daß sie bei voller Füllung leicht negativ sind.

15. Gerät nach einem der Ansprüche 4 bis 14, dadurch gekennzeichnet, daß der Sattel einen Tragegriff (18), Aufnahmehülsen (9) für die Hälse der Flaschen und einen Einsteckzapfen (10) für eine Aufnahme (11) in einem Verbindungsbügel (12), der die beiden Aufnahmehülsen (1A) verbindet, sowie Verbindungselemente mit einer vorspringenden Stütze (2) zum Haltern des Gerätes mittels fünf verstellbarer Gurte aufweist, nämlich zwei Schultergurten zur Höheneinstellung am Oberkörper, zwei Gurten zwischen den Beinen zum Zug nach unten und einem Taillengurt zur Verbindung der vier vorgenannten Gurte und zur Sicherstellung der Querstabilität des Gerätes.

16. Gerät nach einem der Ansprüche 1 bis 15, dadurch gekennzeichnet, daß Stabilisierungsflossen (24) an der Verkleidung (5) vorgesehen sind.

17. Gerät nach einem der Ansprüche 1 bis 16, dadurch gekennzeichnet, daß die Steuerung des Motors von einen Überform (37) für einen Schalter (38) gebildet wird, die allgemein die Form eines Abschnitts einer Schnalle aufweist, die von einem Band (39) mit Druckverschluß-Einrichtungen (40) ergänzt ist, wobei die gesamte Schnalle zum Anbringen um die Hand des Tauchers derart vorgesehen ist, daß der Daumen der Schalter mit einer Bewegung in der Ebene des Handprofiles betätigen kann.

18. Gerät nach einem der Ansprüche 1 bis 17, dadurch gekennzeichnet, daß der Behälter (6) in dichterAufnahme Batterien (23) von Trockenakkumulatoren des Nickel-Kadmium-Typs enthält.

## Claims

1. Individual apparatus for submarine diving comprising means (2) for holding it on the back of the diver, at least one air bottle (3), an electric motor (4) with a propeller (4A), streamlining (5), in which the electric motor with a propeller is housed, located along the air bottle opposite the means (2) for holding the device on the back of the diver, an autonomous source of electrical energy (33) to supply the motor, and a container (6) in which the autonomous source of electrical energy is housed; the apparatus being characterized in thatthe said container (6) extends rearwardlyfrom the air bottle (3).

2. Apparatus according to Claim 1, characterized in that the said air bottle (3) is made from a metallic core with a stratification of filamentary winding.

3. Apparatus according to either one of Claims 1 or 2, charactzrized in that the said streamlining (5) and container (6) are connected and, together with the elements which they house, form a propulsive module (MP), this module being removably mounted on the remainder of the device known as the breathing module (MR).

4. Apparatus according to Claim 1, characterized in that it comprises two air bottles, a cradle (1) and two lodgings (1A) which hold these air bottles in their interaxis, means (2) for holding the device on the back of the diver which are connected to the cradle, and in that the said container (6) is double and is disposed in the extension of the lodgings (1A), that is in the rearward extension of each of the air bottles (3); whereas the said streamlining (5) is located between the two lodgings and between the two bottles, against the cradle.

5. Apparatus according to Claim 1, characterized in that the said air bottles (3) are each made from a metallic core with a stratification of filamentary winding.

6. Apparatus according to either one of Claims 4 or 5, characterized in that the said streamlining (5) and container (6) are connected and, together with the elements which they house, form a propulsive module (MP), this module being removably mounted on the remainder of the device known as the breathing module (MR).

7. Apparatus according to Claim 6, characterized in that a groove (23) is formed in the sockets of the said lodgings (1A) whilst each container body is equipped with a bearing (21), each bearing being adapted to penetrate into the corresponding groove, the penetration of the bearings in the grooves providing the guidance for the two modules and thus their centering; and in that the cradle carries a hinged latch (14) which serves to lock a hook (16) of the streamlining (5), release of the hook initiating release of the propulsive module (MP), complementary release means (8) which push on the container (6) also being activated by release of the hook (16).

8. Apparatus according to Claim 7, characterized in that the said complementary release means comprise linkages (8) having beaks (8A) which can bear on the periphery of the double-bodied container (6).

9. Apparatus according to either one of Claims 7 or 8, characterized in that the cradle comprises a recess (17) which permits lock-in or release of the hook (16) of the streamlining by sliding in this recess.

10. Apparatus according to any one of Claims 3 or 6 to 9, characterized in that a central segmented tube (28) provides for the passage of electric connections, in a water-tight manner, between the said autonomous source of electrical energy and the said electric motor and its control, and a lock (26) which turns around the central tube ensures the fixing of the streamlining to the container.

11. Apparatus according to Claim 10, characterized in that the said passage of electric connections which the central tube (28) provides is adapted to be used as the electric connection to perform recharging of the autonomous sources of electrical energy.

12. Apparatus according to any one of Claims 3 or 6 to 11, characterized in that it is adapted so that the propulsive module (MP) is releasable without a alteration of the weight/volume balance.

13. Apparatus according to any one of Claims 3 or 6 to 12, characterized in that the volume of the container (6) is adapted so that, with its contents, it is in positive flotation, and a flotation reserve equal to the weight of the motor is also provided, the propulsive module (MP) thus being weighted in positive flotation so as to be recoverable.

14. Apparatus according to any one of Claims 6 to 12, characterized in that the volume of the container (6) is adapted so that, with its contents, it is in positive flotation, and a flotation reserve equal to the weight of the motor is also provided, the propulsive module (MP) thus being weighted in positive flotation so as to be recoverable, and in that the cradle comprises a ballasting compartment (1 B) permitting the flotation of the device to be adjusted so that it is very slightly negative at full load.

15. Apparatus according to any one of Claims 4 to 14, characterized in that the cradle comprises a carrying handle (18), sleeves (9) for receiving necks of bottles and a tenon (10) which is insertable in a mortise (11) formed in a connecting bridge (12) which connects the two lodgings (1A), and elements for connecting to a backing support (2) which provide for the device to be held by five adjustable straps, namely two shoulder straps for height adjustment on the torso, two crotch straps providing for downward pulling, and a belt strap providing the connection for the four above-mentioned straps and transverse stability of the device.

16. Apparatus according to any one of Claims 1 to 15, characterized in that stabilization fins (24) are provided on the streamlining (5).

17. Apparatus according to any one of Claims 1 to 16, characterized in that the control for the motor is formed by a moulded element (37) with a contactor (38) moulded-on, the said moulded element having the general form of a portion of a buckle which is completed by a strip (39) having pressure fastening means (40), the buckle assembly is intended to be placed around the diver's hand so that histhumb can actuate the contactor in a movement lying in the plane of a profile of his hand.

18. Apparatus according to any one of Claims 1 to 17, characterized in that the container (6) contains, in a water-tight manner, batteries (33) which are dry cell accumulators of the nickel-cadmium type.
